# EUROPÄISCHE PATENTSCHRIFT

(11) **EP 1 528 225 B1**
(45) Veröffentlichungstag und Bekanntmachung des Hinweises auf die Patenterteilung: **16.08.2006**
(21) Anmeldenummer: 03024662.3
(22) Anmeldetag: 27.10.2003
(51) Int. Cl.: F01D 17/16

(54) **Strömungsmaschine und Verfahren zum Herstellen eines Leitgitters**
Turbomachine and production method for a stator assembly
Turbomachine et méthode de fabrication pour un anneau de guidage

(43) Veröffentlichungstag der Anmeldung: 04.05.2005
(73) Patentinhaber: BorgWarner Inc., Auburn Hills, MI 48326-2872 (US)
(72) Erfinder: Metz, Dietmar, 67149 Meckenheim (DE); Frankenstein, Dirk, 67550 Worms (DE); Böning, Ralf, 67829 Reiffelbach (DE)
(74) Vertreter: Balsters, Robert

(56) Entgegenhaltungen:
- EP-A- 0 226 444
- EP-A- 1 099 838
- EP-A- 1 120 546
- US-A- 3 645 645
- US-A- 4 659 295
- US-A- 4 702 672
- US-A- 5 207 565
- US-B1- 6 312 217
- PATENT ABSTRACTS OF JAPAN vol. 010, no. 006 (M-445), 11. Januar 1986 (1986-01-11) -& JP 60 169604 A (NISSAN JIDOSHA KK), 3. September 1985 (1985-09-03)

## Beschreibung

### Gebiet der Erfindung:

Die Erfindung bezieht sich auf eine Strömungsmaschine nach dem Oberbegriff des Anspruchs 1.

Strömungsmaschinen dieser Art finden Einsatz beispielsweise als Turbinen, Sekundärluftpumpen, insbesondere aber in Turboladern. Im einzelnen handelt es sich um eine Strömungsmaschine mit einem ein Turbinengehäuse mit mindestens einem Zufuhrkanal für ein treibendes Fluid, wie das Abgas eines Verbrennungsmotors, in dem mindestens ein Turbinenrotor um eine Rotationsachse herum drehbar gelagert ist, dem das Fluid über ein den Turbinenrotor radial außen umgebenden Leitgitter variabler Turbinengeometrie zuführbar ist. Das Leitgitter weist einen Schaufellagerring auf, an dem jeweils an einer zugehörigen Achse eine Vielzahl von um ihre jeweilige Achse verstellbaren Schaufeln in einem axial begrenzten Schaufelraum rund um den Turbinenrotor gelagert ist, dem Abgas so über die Schaufeln in einstellbarer Menge zuführbar ist, welcher Schaufellagerring die eine axiale Begrenzung eines Schaufelraumes bildet, und mit einer Abstandhalteeinrichtung zur Sicherung eines axialen Abstandes für die freie Beweglichkeit der Schaufeln, welche Abstandhalteeinrichtung mindestens einen den Schaufellagerring durchsetzenden Bolzen, Stift od.dgl. aufweist.

### Hintergrund der Erfindung

Ein derartiger Turbolader und ein derartiger Schaufellagerring ist beispielsweise aus der EP-A-0 226 444 bzw. der US-A-5,146,752 bekannt geworden. Dabei wird die axiale Dimension des Schaufelraumes durch auf Schraubbolzen darübergeschobene abstandhaltende Distanzhülsen gesichert, welche natürlich einen den Bolzendurchmesser deutlich übersteigenden Außendurchmesser besitzen müssen. Die Anmelderin hat auch in einer älteren Anmeldung vorgeschlagen, Abstandhalter etwa in Noppenform integral mit einem Ring auszubilden, wobei diese Abstandhalter jeweils von einem Bolzen durchsetzt werden.

Ferner zeigt das Dokument EP-A-0 226 444 sowie das Dokument US-A-3 645 645 Turbolader mit Abstandshaltern zwischen den, einen Strömungskanal begrenzenden Seitenwänden, welche Abstandshalter einseitig auf der Schaufellaaerrinaseite festgelegt sind, entweder durch Einschrauben oder Einpressen und dadurch Minimalabstände zwischen den Seitenwänden definieren.

Die Dokumente US-A-5 207 565. EP-A-1 120 546. EP-A-1 099 838. US-A-4 702 672, US-A-6 312 217 und JP-A-60169604 zeigen Turbolader bei welchen die Seitenwände der Strömunaskanäle durch Distanzhalter auf Distanz gehalten werden, wobei EP-A-1 099 838 einen Distanzhalter beschreibt, der an den Seitenwänden verschweisst ist.

### Kurzfassung der Erfindung

Die Erfindung geht in einem ersten Schritt von der Erkenntnis aus, daß der Wirkungsgrad einer Strömungsmaschine natürlich von einer möglichst hohen Umsetzung der im treibenden Fluid vorhandenen Energie in Umdrehungen des Turbinenrades abhängt. Jede Störung bzw. jeder Widerstand innerhalb des Strömungspfades muß daher den Wirkungsgrad in unerwünschter W eise v ermindern. Auf G rund dieser Erkenntnis wurde in einem weiteren Schritt untersucht, wie die Strömung in einer derartigen Maschine verbessert werden kann. Dabei stellte sich heraus, daß die bisher über dem bzw. den verbindenden Bolzen liegenden Distanzhülsen bzw. Distanznoppen rund um den Turbinenrotor und insbesondere im Verbindungsweg zwischen Zufuhrkanal und Turbinenrotor eine nicht unerhebliche Wirbelbildung verursachen, die zur Verminderung des Wirkungsgrades beiträgt.

Erfindungsgemäß wird nun das so festgestellte Problem dadurch gelöst, daß der jeweilige Bolzen, Stift od.dgl. selbst als Abstandhalteeinrichtung ausgebildet ist, indem er zwischen dem Schaufellagerring und einem im Turbinengehäuse vorgesehenen Teil einenends eingesetzt und mindestens andernends mit Hilfe eines im geschmolzenen Zustand auftragbaren, aber sodann temperaturbeständigen Verbindungsmateriales auf den axialen Abstand des Schaufellagerraumes festgelegt ist. Damit liegt nur noch der Durchmesser des Bolzens oder Stiftes im Verbindungsweg des Fluides zum Turbinenrotor, d.h. es ergibt sich ein wesentlich geringerer Strömungswiderstand als bisher. Kurz gesagt, besteht die Erfindung in der Verwendung des Bolzens oder Stiftes selbst und ohne eine verdickende Ummantelung als Abstandhalter. Dabei soll unter "temperaturbeständig" ein Material verstanden werden, welches bei den im Betrieb der Strömungsmaschine, und insbesondere eines Turboladers, vorkommenden Temperaturen nicht die nötige Festigkeit verliert.

Das im geschmolzenen Zustand auftragbare, aber sodann temperaturbeständige Verbindungsmaterial kann im Prinzip ein Lötmaterial sein, weil es Lötmaterialien gibt, die selbst die Temperaturen eines Turboladers aushalten (bei anderen Strömungsmaschinen mit geringeren Betriebstemperaturen ist dies sowieso kein Problem). Bevorzugt ist es jedoch im allgemeinen, wenn die Festlegung der Entfernung durch Verschweißen gegeben ist.

Zwar wäre es an sich möglich, den jeweiligen Bolzen an beiden Enden anzulöten oder anzuschweißen. Bevorzugt ist es jedoch, wenn der Bolzen, Stift od.dgl. einenends ein Gewinde zum Verschrauben aufweist und nur andernends mit Hilfe des Verbindungsmateriales festgelegt ist, zumal durch die einseitige Verbindung über das schmelzbare Verbindungsmaterial ja auch eine Sicherung gegen Verdrehen des jeweiligen Bolzens gegeben ist.

Im Prinzip kann der der im Turbinengehäuse vorgesehene Teil eine Wandung des Turbinengehäuses selbst sein, doch ist es bevorzugt, wenn er von einem dem Schaufellagerring gegenüberliegender Montagering gebildet ist, weil auf diese Weise eine Vormontage des Leitgitters außerhalb des Turbinengehäuses erfolgen kann und das so vormontierte Leitgitter nur mehr im Turbinengehäuse befestigt zu werden braucht.

Im Rahmen der Erfindung ist es an sich durchaus möglich, den Bolzen oder Stift von der Seite des Teiles des Turbinengehäuses, also der Gehäusewand bzw. dem Montagering her, einzusetzen und etwa am Schaufellagerring mit Hilfe des Verbindungsmateriales (in diesem Falle im allgemeinen ein Lötmaterial) festzulegen. Bevorzugt ist es allerdings, wenn der Bolzen, Stift od.dgl. im Schaufellagerring eingeschraubt und am gegenüberliegenden Ende mit Hilfe des im geschmolzenen Zustand auftragbaren, aber sodann temperaturbeständigen Verbindungsmateriales befestigt ist.

Um den Strömungswiderstand weiter herabzusetzen, ist es im Rahmen der Erfindung durchaus möglich, daß der Bolzen, Stift od.dgl. mindestens über die den Schaufellagerraum durchquerende Länge ein wenigstens annähernd gegen die Rotationsachse weisenden Strömungsprofil, also z.B. etwa ein tropfenförmiges Profil ähnlich etwa einem Flugzeug- oder Schiffrumpf, besitzt.

Wie erwähnt, bezieht sich die vorliegende Erfindung auch auf ein Verfahren zum Herstellen eines Leitgitters für eine erfindungsgemäße Strömungsmaschine. Dieses Verfahren ist dadurch gekennzeichnet, daß erst zwischen Schaufellagerring und dem im Turbinengehäuse (2) vorgesehenen bzw. vorzusehenden Teil mindestens ein entfernbarer Abstandhalter entsprechend dem gewünschten SOLL-Abstand eingesetzt wird, daß der Bolzen, Stift od.dgl. erst dann auf die so bestimmte Entfernung festgelegt wird, worauf der bzw. die Abstandhalter entfernt wird bzw. werden.

### Kurzbeschreibung der Zeichnungen

Weitere Einzelheiten d er E rfindung e rgeben s ich a us der nachfolgenden Beschreibung eines in der Zeichnung schematisch dargestellten, bevorzugten Ausführungsbeispieles.

Es zeigen:
- Fig. 1: einen Turbolader in Perspektivansicht, teilweise im Schnitt, an dem die vorliegende Erfindung zur Anwendung kommt; und
- Fig. 2: einen vergrößerten Schnitt, welcher die Abstandhalteeinrichtung gemäß der Erfindung veranschaulicht; und
- Fig. 3: einen gegenüber Fig. 2 vergrößerten Schnitt durch eine besondere Ausführungsform eines erfindungsgemäßen Abstandhaltebolzens nach der Linie III-III der Fig. 2.

### Detaillierte Beschreibung der Zeichnungen

Gemäß Fig. 1 weist ein Turbolader 1 in üblicher Weise einen Turbinengehäuseteil 2 und einen damit verbundenen Kompressorgehäuseteil 3 auf, die entlang einer Rotationsachse R angeordnet sind. Der Turbinengehäuseteil 2 ist teilweise im Schnitt gezeigt, so daß darin ein Schaufellagerring 6 ein radial äußeres Leitgitter bildende, über den Umfang verteilte Leitschaufeln 7 um ihre den Schaufellagerring 6 durchsetzenden Schwenkachsen 8 verdreht, so daß sie zwischen einander Düsenquerschnitte bilden, die je nach der Lage der Leitschaufeln 7, nämlich radial (wie dargestellt) oder mehr tangential, größer oder kleiner sind und den in der Mitte an der Achse R gelegene Turbinenrotor 4 mehr oder weniger mit dem über einen Zufuhrkanal 9 zugeführten und über einen zentralen Stutzen 10 abgeführten Abgas eines Verbrennungsmotors beaufschlagen, um über den Turbinenrotor 4 einen auf derselben Welle sitzenden Kompressorrotor 21 anzutreiben. Es versteht sich, daß im Falle anderer Strömungsmaschinen mit einem Leitgitter variabler Geometrie auch andere Fluide zum Einsatz kommen können.

Um die Bewegung bzw. die Lage der Leitschaufeln 7 zu steuern, ist eine Betätigungseinrichtung 11 vorgesehen. Diese kann an sich beliebiger Natur sein, doch ist es bevorzugt, wenn sie, in an sich herkömmlicher Weise, ein Steuergehäuse 12 aufweist, das die Steuerbewegung eines an ihr befestigten Stößelgliedes 14 steuert, dessen Bewegung in an sich bekannter Weise auf einen hinter dem Schaufellagerring 6 (links dahinter in Fig. 1) gelegenen Verstellring 5 in eine leichte Drehbewegung desselben umzusetzen. Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung in eine etwa radial verlaufende andere Extremlage verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt. An Stelle von ein Drehmoment übertragenden Wellen 8 ist es auch bekannt (US-A-4,300,869), einen bloßen Achsstummel vorzusehen, und die Betätigung der Schaufeln über Schlitze oder Nuten vorzunehmen.

Zwischen dem Schaufellagerring 6 und einem ringförmigen Teil 15 des Turbinengehäuseteiles 2 verbleibt ein relativ schmaler Raum 13 um den Schaufeln 7 eine freie Beweglichkeit zu gestatten. Natürlich darf dieser Schaufelraum 13 nicht wesentlich größer als die Breite der Schaufeln 7 sein, weil dann die Abgasenergie Leckverluste erleiden würde. Anderseits darf der Schaufelraum 13 aber auch nicht zu knapp bemessen sein, weil dann die Schaufeln 7 klemmen könnten. Dies ist auch deshalb besonders bedeutsam, weil ja gerade im Falle eines Turboladers 1 durch die heißen Abgase mit einer gewissen Wärmedehnung des Materials gerechnet werden muß.

Um daher diesen Schaufelraum 13 bzw. den Abstand des Schaufellagerringes 6 vom gegenüberliegenden Lagerring 15 des Turbinengehäuses 2 zu sichern, ohne dabei eine starke Verwirbelung der aus dem Zufuhrkanal 9 zum Turbinenrotor 4 strömenden Abgase in Kauf nehmen zu müssen, wird erfindungsgemäß als Abstandhalter mindestens ein relativ dünner Befestigungsbolzen 16 verwendet, dessen Befestigung nun an Hand der Fig. 2 geschildert werden soll.

Gemäß F ig. 2 ist d as T urbinengehäuse 2 m it e inem F lansch 17 e ines L agergehäuses verbunden, von dem ein Zylinderstück 40 in das Turbinengehäuse 2 ragt und die Welle 35 des Turbinenrotors 4 lagert. Das Turbinengehäuse 2 umfaßt den bereits erwähnten, den Turbinenrotor 4 umgebenden Zufuhrkanal 9 für das den Turbinenrotor 4 antreibende Fluid, einen Rotorraum 23 und den Axialstutzen 10, durch welchen das Fluid bzw. das Abgas wieder abgegeben wird.

Um dem Turbinenrotor 4 Fluid in geregelter bzw. gesteuerter Menge zuzuführen, ist am Ausgang des Zufuhrkanales 9 bzw. vor dem Rotorraum 23 eine Einrichtung vorgesehen, die in der Fachwelt unter der Bezeichnung "Leitgitter variabler Turbinengeometrie" bekannt ist. Dieses Leitgitter weist im wesentlichen einen den Turbinenrotor 4 konzentrisch umgebenden Kranz von beweglichen, in einem Schaufelraum 13 untergebrachten Leitschaufeln 7 auf, die an den mit ihnen fest verbundenen Verstellwellen 8 (Fig. 1) in einem den Turbinenrotor 4 koaxial umgebenden Schaufellagerring 6 gelagert sind.

Die Verdrehung bzw. Verstellung der Verstellwellen 8 kann in an sich bekannter Weise über die Betätigungseinrichtung 11 mit dem Steuergehäuse 12 erfolgen, das die Steuerbewegung des an ihr befestigten, lediglich strich-punktiert angedeuteten Stößelgliedes 14 (Fig. 1) steuert, dessen Bewegung über einen Betätigungshebel 18, eine mit diesem verbundene Betätigungswelle 19 und beispielsweise über einen in eine Öffnung eines hinter dem Schaufellagerring 6 gelegenen Verstellringes 5 eingreifenden Exzenter 20 in eine leichte Drehbewegung dieses Ringes 5 rund um die Achse R umgesetzt wird. In Öffnungen (in Fig. 1: Schlitze im Teil 5) des Verstellringes 5 können in bekannter Weise die freien Hebelenden oder Köpfe von an den Verstellwellen 8 befestigten Hebeln (in Fig. 1 links der Welle 8) gelagert sein.

Durch diese Drehbewegung werden über die Wellen 8 die Leitschaufeln 7 hinsichtlich ihrer Drehlage relativ zum Turbinenrotor 4 so verstellt, daß sie aus einer etwa tangential verlaufenden einen Extremstellung in eine etwa radial verlaufende andere Extremlage verstellbar sind. Dadurch wird das über den Zufuhrkanal zugeführte Abgas eines Verbrennungsmotors mehr oder weniger dem Turbinenrotor 4 zugeführt, bevor es bei dem sich entlang der Drehachse R erstreckenden Axialstutzen 10 wieder austritt. All diese Anordnungen sind im Prinzip bekannt. Dabei kann der Verstellring 5 über Wälzkörper 22 in einem Käfigring 23 auf einer Schulter 32 des Schaufellagerringes 6 abrollend gelagert sein, wie es einem älteren Vorschlag der Anmelderin entspricht.

Um nun die axiale (bezogen auf die Achse R) Dimension des Schaufelraumes 13 zu sichern, ist es vorteilhaft, an Stelle der Begrenzung desselben einerseits durch den Schaufellagerring 6 und anderseits durch den von einer Ringwand des Turbinengehäuses 2 gebildeten Lagerring 15 einen Montagering 29 zwischenzuschalten, der beispielsweise auf einer ringförmigen Schulter 24 des Turbinengehäuses bzw. der Lagerwand 15 aufgeschoben wird. Denn auf diese Weise ist es möglich, den Schaufellagerring 6 mit dem darauf reitenden Verstellring 5 auf der einen Seite, samt den Schaufel 7 und dem Montagering 29 auf der anderen Seite vorzumontieren und dann (vor dem Montieren des Lagergehäuses mit dem Teil 40) in das Turbinengehäuse 2 bzw. die Ringschulter 24 einzuschieben.

Um dabei den nötigen axialen Abstand für den Schaufelraum 13 zu sichern, wird bei der Vormontage eine Abstandhalteschraube 16, zweckmäßig von der Seite des Montageringes 29 her, in eine Gewindebohrung 25 des Schaufellagerringes 6 eingeschrauft. Die Schraube 16 ist vorzugsweise eine Stiftschraube, die gemeinhin auch als Wurm- oder Madenschraube bekannt ist und eine kopflose Schraube darstellt. Dabei ist die Tiefe des Eindringens der Schraube 16 in die Bohrung 25 nicht kritisch. Die Stiftschraube 16 weist bevorzugt im Anschluß an den Schraubabschnitt 26 eine glatte Oberfläche auf (ist also im Schaufellagerraum 13 ohne Gewinde), um der Strömung einen möglichst geringen Widerstand entgegenzusetzen. Dabei weist die zylindrische Oberfläche der Stiftschraube 16 zweckmäßig eine maximale Rauhigkeitszahl Rz von 25, bevorzugt von maximal 16, auf.

Anschließend wird in den Schaufellagerraum 13 ein Abstandhalter mit den gewünschten Maßen, z.B. ein Holzstück der entsprechenden Dicke oder ein anderer Körper, eingesetzt, so daß damit die SOLL-Breite des Schaufelraumes 13 bestimmt wird. Sodann wird dieser Abstand durch Verlöten oder (bevorzugt) Verschweißen der Schraube 16 mit Hilfe einer Schweißnaht 30 gesichert, wobei sich gleichzeitig auch eine Verdrehungssicherung für die Schraube 16 ergibt und ein unbeabsichtigtes Herausdrehen aus der Gewindebohrung 2 5 i nfolge von E rschütterungen b zw. V ibrationen w irksam vermieden i st. Der aus Holz oder einem anderen Material bestehende Abstandhalter kann dann nach der Vormontage des Leitgitters mit den Leitschaufeln 7 einfach entfernt werden. Gerade wenn das Leitgitter vormontiert wird, bevor man es in das Turbinengehäuse 2 einschiebt, lassen sich für die Anbringung des erweichten Verbindungsmaterials leicht Löt- bzw. Schweißautomaten benutzen, so daß das erfindungsgemäße Verfahren kostengünstig durchgeführt werden kann.

Es versteht sich, daß die Anordnung auch umgekehrt sein könnte, indem die Schraube 16 in den Montagering 29 eingeschraubt und am Schaufellagerring 6 verschweißt, bevorzugt aber verlötet wird. Auch wäre es möglich, den Bolzen 16 ohne Gewinde auszubilden und an beiden Enden zu verlöten oder zu verschweißen. Ferner ist verständlich, daß man auch Distanzhülsen an den Abstandschrauben 16 verwenden könnte, doch bräuchten diese dann keine Axialkräfte aufzunehmen und könnten daher dünner, d.h. mit weniger Strömungswiderstand als beim Stand der Technik, ausgeführt werden. In diesem letzteren Fall müssten also die Abstandhalter gar nicht entfernt werden. Für eine solche verbleibende Hülse gilt dann vorzugsweise dasselbe, was oben hinsichtlich der Oberfläche der Stiftschraube und deren Glätte gesagt wurde.

Eine zusätzliche Maßnahme zur Verbesserung der Strömungsverhältnisse vom Zufuhrkanal 9 zum Rotorraum 23 kann darin gelegen sein, daß der Bolzen, Stift od.dgl. 16 mindestens über die den Schaufellagerraum 13 durchquerende Länge ein wenigstens annähernd gegen die Rotationsachse R weisendes Strömungsprofil besitzt, wie dies an Hand der Fig. 3 veranschaulicht ist. Dabei ist anschließend an den kreisrunden Gewindeabschnitt 26 der Schraube 16 ein etwa tropfenförmiges Strömungsprofil 31 vorgesehen, welches nach unten (bezogen auf die Fig. 2 und 3) in Richtung auf die Rotationsachse R weist. D iese A usbildung e rleichtert a uch d ie t eilweise E inbringung d er S chweißnaht 30 (Fig. 2) zwischen den Endabschnitt des Bolzens 16 und die Innenflächen der ihn aufnehmenden Bohrung des Montageringes 29. Das Strömungsprofil kann dabei in der jeweils gewünschten Weise optimiert werden, wie es aus dem Schiffsbau oder dem Flugzeugbau bekannt ist, beispielsweise indem auch die nach oben weisende Seite des Bolzens 16 mehr oder weniger zugespitzt wird.

In jedem Falle ist ersichtlich, daß durch die Verwendung nur eines Bolzens (Schraube, Stift od.dgl.), an Stelle eines solchen mit einer ihn umgebenden Ummantelung für die Abstandssicherung, der Strömungswiderstand vermindert wird. Im Prinzip würde es evt. genügen, nur den Abstand an der Einmündung des Zufuhrkanales 9 so zu sichern, wogegen an anderen Stellen eine herkömmliche Abstandssicherung vorgesehen werden kann, doch versteht es sich, daß es bevorzugt ist, wenn der Abstand über den ganzen Umfang des Schaufellagerringes 6 gegenüber dem Montagering 29 bzw. dem von einer Turbinengehäusewand gebildeten Lagerring 15 (Fig. 1) in der erfindungsgemäßen Weise gesichert wird.

In Fig. 2 wurde eine Stiftschraube 16 als Abstandhaltebolzen gezeigt, bei welcher der Schraubenschlitz 33 an dem dem Gewindeabschnitt 26 gegenüberliegenden Ende der Schraube 16 vorgesehen ist. Dies ist natürlich nicht unbedingt erforderlich, vielmehr könnte der Schraubenschlitz 33 auch am selben Ende vorgesehen werden. Statt einer Stiftschraube 16 ließe sich auch eine Kopfschraube verwenden, doch wird damit die Anbringung der Schweißnaht 30 unter Umständen schwieriger oder ineffizienter.

### Bezugszeichenliste

| | | | |
|---|---|---|---|
| 1 | Turbolader | 2 | Turbinengehäuse |
| 3 | Kompressorgehäuse | 4 | Turbinenrotor |
| 5 | Verstellring | 6 | Schaufellagerring |
| 7 | Schaufeln | 8 | Welle v. 7 |
| 9 | Zufuhrkanal | 10 | zentraler Stutzen |
| 11 | Betätigungseinrichtung | 12 | Steuergehäuse |
| 13 | Schaufelraum | 14 | Stößelglied |
| 15 | Lagerring v. 2. | 16 | Abstandhaltebolzen |
| 17 | Flansch | 18 | Betätigungshebel |
| 19 | Betätigungswelle | 20 | Exzenter |
| 21 | Kompressorrotor | 22 | Wälzkörper |
| 23 | Käfigring | 24 | ringförmige Schulter |
| 25 | Gewindebohrung v. 6 | 26 | Gewindeabschnitt v. 16 |
| 29 | Montagering | 30 | Schweißnaht |
| 31 | Strömungsprofil | 32 | Schulter |
| 33 | Schraubenschlitz | | |
| 35 | Welle v. 4 | 40 | Zylinderstück des Lagergehäuses |

## Patentansprüche

1. Strömungsmaschine, die folgendes aufweist:
ein Turbinengehäuse (2) mit mindestens einem Zufuhrkanal (9) für ein treibendes Fluid, in dem
mindestens ein Turbinenrotor (4) um eine Rotationsachse herum drehbar gelagert ist, und dem das Fluid über ein den Turbinenrotor (4) radial außen umgebendes Leitgitter variabler Turbinengeometrie zuführbar ist, welches Leitgitter einen Schaufellagerring (6) aufweist, an dem jeweils an einer zugehörigen Achse (8) eine Vielzahl von um ihre jeweilige Achse (8) verstellbaren Schaufeln (7) in einem axial begrenzten Schaufelraum (13) rund um den Turbinenrotor (4) gelagert ist, dem Fluid so über die Schaufeln (7) in einstellbarer Menge zuführbar ist, welcher Schaufellagerring (6) die eine axiale Begrenzung des Schaufelraumes (13) bildet, und mit einer Abstandhalteeinrichtung zur Sicherung eines axialen Abstandes für die freie Beweglichkeit der Schaufeln (7), welche Abstandhalteeinrichtung mindestens einen den Schaufellagerring durchsetzenden Bolzen, Stift od.dgl. (16) aufweist, und einen Montagering (29), **dadurch gekennzeichnet, dass** die Abstandshalteeinrichtung durch den Bolzen, oder Stift (16) selbst gebildet ist, der einerseits in den Schaufellagerring (6) eingeschraubt, und anderseits in den Montagering (29) eingreift und mit diesem auf der dem Schaufellagerring abgelegenen Seite verschweisst ist.

2. Strömungsmaschine nach Anspruch 1, **dadurch gekennzeichnet, daß** sie als Turbolader (1) mit einem an der Welle (35) des Turbinenrotors (4) sitzenden Kompressorrotor (21) ausgebildet ist.

3. Strömungsmaschine nach einem der vorhergehenden Ansprüche, **dadurch gekennzeichnet, daß** der Stift (16) einenends ein Gewinde (26) zum Verschrauben aufweist

4. Strömungsmaschine nach Anspruch 1, **dadurch gekennzeichnet, daß** der Stift (16) als Stiftschraube ausgebildet ist.

5. Strömungsmaschine nach einem der vorhergehenden Ansprüche, **dadurch gekennzeichnet, daß** der im Turbinengehäuse (2) vorgesehene Teil ein dem Schaufellagerring (6) gegenüberliegender Montagering (29) ist.

6. Strömungsmaschine nach einem der vorhergehenden Ansprüche, **dadurch gekennzeichnet, daß** der Stift (16) mindestens über die den Schaufellagerraum (13) durchquerende Länge eine glatte Oberfläche, beispielsweise mit einer Rauhigkeitszahl von maximal 25, insbesondere von maximal 16, aufweist und/oder ein wenigstens annähernd gegen die Rotationsachse (R) weisenden Strömungsprofil (31) besitzt.

7. Verfahren zum Herstellen eines Leitgitters nach einem der vorhergehenden Ansprüche, **dadurch gekennzeichnet, daß** zuerst zwischen Schaufellagerring (6) und dem Montagering (29) mindestens ein, dem gewünschten SOLL-Abstand zwischen Schaufellagerring (6) und Montagering (29) entsprechender Abstandshalter eingesetzt wird, und daß hernach der Bolzen oder Stift (16) zusammen mit dem Schaufellagerring (6) und dem Montagering (29) auf die so bestimmte Entfernung festgelegt weden, worauf der bzw. die entfernbare(n) Abstandhalter entfernt wird bzw. werden.

8. Verfahren nach Anspruch 7, **dadurch gekennzeichnet, daß** das Leitgitter unter Einhaltung der Schritte des Anspruches 7 vormontiert und erst danach in das Turbinengehäuse (2) eingesetzt wird.

## Claims

1. Turbo machine which has the following:
a turbine housing (2) having at least one feed channel (9) for a driving fluid, in which
at least one turbine rotor (4) is mounted so as to be rotatable about an axis of rotation, and to which the fluid can be fed via a stator assembly of variable turbine geometry which surrounds the turbine rotor (4) radially on the outside, which stator assembly has a blade bearing ring (6) on which, in each case on an associated axis (6), a multiplicity of blades (7) adjustable about their respective axis (8) is mounted in an axially limited blade space (13) around the turbine rotor (4), to which blade space fluid can be fed via the blades (7) in an adjustable amount, which blade bearing ring (6) forms the one axial limitation of the blade space (13), and having a spacer device for ensuring an axial spacing for the free mobility of the blades (7), which spacer device has at least one bolt, pin or the like (16) passing through the blade bearing ring, and a mounting ring (29), **characterized in that** the spacer device is formed by the bolt or pin (16) itself, which firstly is screwed into the blade bearing ring (6) and secondly engages the mounting ring (29) and is welded to it on the side remote from the blade bearing ring.

2. Turbo machine according to Claim 1, **characterized in that** it is in the form of a turbocharger (1) having a compressor rotor (21) fitting on the shaft (35) of the turbine rotor (4).

3. Turbo machine according to either of the preceding Claims, **characterized in that** the pin (16) has, at one end, a thread (26) for screwing.

4. Turbo machine according to Claim 1, **characterized in that** the pin (16) is in the form of a stud bolt.

5. Turbo machine according to any of the preceding Claims, **characterized in that** the part provided in the turbine housing (2) is a mounting ring (29) opposite the blade bearing ring (6).

6. Turbo machine according to any of the preceding Claims, **characterized in that** the pin (16) has, at least over the length traversing the blade bearing space (13), a smooth surface, for example having a peak-to-valley height of not more than 25, in particular of not more than 16, and/or has a flow profile (31) directed at least approximately against the axis of rotation (R).

7. Method for the production of a stator assembly according to any of the preceding Claims, **characterized in that** first at least one spacer corresponding to the desired theoretical distance between blade bearing ring (6) and mounting ring (29) is inserted between blade bearing ring (6) and the mounting ring (29), and **in that** thereafter the bolt or pin (16) are fixed together with the blade bearing ring (6) and the mounting ring (29) to the distance thus determined, whereupon the removable spacer or spacers is or are removed.

8. Method according to Claim 7, **characterized in that** the stator assembly is preassembled with compliance with the steps of Claim 7 and only thereafter is inserted into the turbine housing (2).

## Revendications

1. Turbomachine, présentant les propriétés suivantes :
un carter de turbine (2), avec au moins un canal d'amenée (9) pour un fluide moteur, dans lequel
au moins un rotor de turbine (4) est monté à rotation autour d'un axe de rotation, et auquel le fluide peut être amené par l'intermédiaire d'un système à aubes de guidage variables, entourant radialement extérieurement le rotor de turbine (4), ayant une géométrie de turbine variable, le système à aubes de guidage présentant un anneau de paliers d'aubes (6) sur lequel chaque fois, sur un axe (8) afférent, est montée une pluralité d'aubes (7) réglables autour de leur axe (8) respectif, dans un espace à aubes (13) limité axialement, tout autour du rotor de turbine (4), auquel du fluide peut ainsi être amené, par les aubes (7), en une quantité réglable, ledit anneau de paliers à aubes (6) formant une limitation axiale de l'enceinte à aubes (13), et avec un dispositif de maintien d'espacement pour assurer un espacement axial pour la mobilité libre des aubes (16), ledit dispositif de maintien d'espacement présentant au moins un boulon, une tige (16) ou analogue, traversant l'anneau de paliers à aubes, et une bague de montage (29), **caractérisé en ce que** le dispositif de maintien d'espacement est formé par le boulon lui-même ou la tige (16) elle-même qui, de son côté, est vissée dans l'anneau de paliers à aubes (6) et, d'autre part, s'engage dans la bague de montage (29) et est soudé à celle-ci sur le côté, en retrait de la bague d'anneau à aubes.

2. Turbomachine selon la revendication 1, **caractérisée en ce qu'**elle est réalisée sous la forme de turbocompresseur de suralimentation (1), avec un rotor de compresseur (21) monté sur l'arbre (35) du rotor de turbine (4).

3. Turbomachine selon l'une des revendications précédente, **caractérisée en** en ce que la tige (16) présente, d'une part, un filetage (26) pour le vissage.

4. Turbomachine selon la revendication 1, **caractérisée en ce que** la tige (16) est réalisée sous la forme de vis sans tête.

5. Turbomachine selon l'une des revendications précédentes, **caractérisée en ce que** la partie prévue dans le carter de turbine (2) est une bague de montage (29), opposée à l'anneau de paliers à aubes (6).

6. Turbomachine selon l'une des revendications précédentes, **caractérisée en ce que** la tige (16), au moins sur la longueur traversant l'enceinte de paliers à aubes (13), présente une surface lisse, par exemple avec un indice de rugosité maximal de 25, en particulier maximal de 16 et/ou présente un profil d'écoulement (31) tourné au moins à peu près vers l'axe de rotation (R).

7. Procédé de fabrication d'un système d'aubes de guidage selon l'une des revendications précédentes, **caractérisé en ce que**, d'abord, entre l'anneau de paliers d'aubes (6) et la bague de montage (29) est inséré au moins un support d'espacement correspondant à l'espacement de CONSIGNE souhaité entre l'anneau de paliers à aubes (6) et la bague de montage (29), et **en ce que**, ensuite, le boulon ou la tige (16), conjointement avec l'anneau de paliers d'aubes (6) et la bague de montage (29), sont fixés à la distance d'éloignement déterminée, suite à quoi le ou les supports d'espacement démontables, respectivement sont, enlevés.

8. Procédé selon la revendication 7, **caractérisé en ce que** le système d'aubes de guidage est prémonté en respectant les étapes de la revendication 7 et est, ensuite, inséré dans le carter de turbine (2).
